# EUROPÄISCHE PATENTSCHRIFT

(11) **EP 1 669 651 B1**
(45) Veröffentlichungstag und Bekanntmachung des Hinweises auf die Patenterteilung: **02.11.2011**
(21) Anmeldenummer: 05405565.2
(22) Anmeldetag: 30.09.2005
(51) Int. Cl.: F16L 5/00, E04G 15/06

(54) **Schalung für das Vergiessen eines Deckendurchbruchs**
Shuttering for casting an opening through a ceiling
Coffrage pour la coulée d'une ouverture dans un plafond

(30) Priorität: 07.12.2004 EP 04028971
(43) Veröffentlichungstag der Anmeldung: 14.06.2006
(73) Patentinhaber: Geberit International AG, 8645 Jona (CH)
(72) Erfinder: Kipfer, Richard, 8706 Meilen (CH); Bauer, Thomas, 8645 Jona (CH); Bründl, Adelheid, 82362 Weilheim (DE)
(74) Vertreter: Groner, Manfred

(56) Entgegenhaltungen:
- AT-B- 406 397
- DE-A1- 2 821 191
- DE-A1- 10 008 100
- PATENT ABSTRACTS OF JAPAN Bd. 1998, Nr. 12, 31. Oktober 1998 (1998-10-31) & JP 10 185013 A (ONODA AUTOCLAVED LIGHT WEIGHT CONCRETE CO LTD), 14. Juli 1998 (1998-07-14)
- PATENT ABSTRACTS OF JAPAN Bd. 2003, Nr. 12, 5. Dezember 2003 (2003-12-05) & JP 2003 329175 A (TOHO KENZAI:KK), 19. November 2003 (2003-11-19)

## Beschreibung

Die Erfindung betrifft eine Schalung nach dem Oberbegriff des Anspruchs 1. Eine Schalung dieser Art ist im Stand der Technik aus der DE-A-100 08 100 bekannt.

Deckendurchbrüche werden in Gebäuden vorgesehen, um Installationsleitungen z.B. von einer Etage eines Gebäudes zur nächsten zu verlegen. Derartige Installationsleitungen sind z.B. Strom- und Datenkabel, Rohrleitungen für Flüssigkeiten oder Dämpfe, Rohrleitungen oder Kanäle für Lüftung und Klimatisierung und ähnliches. Im einfachsten Fall besteht der Durchbruch nur aus einer runden Öffnung für das Hindurchführen einer einzigen Leitung. Wenn mehrere Installationsleitungen zu verlegen sind, wird ein grosser, in der Regel rechteckiger Durchbruch vorgesehen, durch den mehrere Leitungen zugleich geführt werden. Nach dem Verlegen der Leitungen muss der Durchbruch verschlossen werden. Hierbei sind bestimmte Anforderungen zu beachten: der Verschluss des Durchbruchs muss wirksam eine Feuer- und Rauchübertragung verhindern und sollte ausserdem die Übertragung von Schall und Geräuschen von einer Etage zur nächsten bzw. von einem Raum zum nächsten unterbinden. Dies geschieht üblicherweise, indem der Durchbruch mit geeigneten Mitteln ausgegossen wird, wie zum Beispiel mit Zement, Beton, Mörtel, Montageschaum oder Mineralschaum. Um die Vergussmasse beim Vergiessen in dem Durchbruch zu halten, wird vor die Durchbruchsöffnung eine Schalung angebracht. Nach dem Aushärten der Vergussmasse kann die Schalung entweder entfernt werden oder sie bleibt als verlorene Schalung an ihrem Platz.

Die herkömmlichen Schalungen nach dem Stand der Technik weisen eine Reihe von Nachteilen auf. Das Verschalen erweist sich als relativ aufwendig, da die Verschalung um die Rohre herumgeführt werden muss und möglichst keine Lücken zwischen Schalung und Rohr verbleiben sollten. Da die Verschalungs- und Vergussarbeiten so aufwendig sind, können sie häufig nicht vom Installateur der Leitungen selbst durchgeführt werden, sondern müssen von einem Maurer vorgenommen werden.

Aus dem Stand der Technik ist ein Schalungsverfahren bekannt, bei dem ein Holzbrett, eine Gipskarton- oder eine Faserplatte verwendet wird, in welche Bohrungen entsprechend dem Durchmesser und der Anordnung der verschiedenen Leitungen gebohrt werden. Anschliessend wird das Brett bzw. die Platte z.B. unter einem Deckendurchbruch befestigt und die Leitungen werden durch die jeweiligen Bohrungen geführt. Da die Bohrungen einen etwas grösseren Durchmesser haben müssen als der Durchmesser der Leitungen, verbleiben zwischen Brett und Leitung Lücken, die verschlossen werden müssen. Dies geschieht häufig, indem Papier oder Montagewolle in die Lücken gestopft wird. Nachdem alle Lücken verstopft sind, wird anschliessend eine Vergussmasse in den Durchbruch gegossen. Da die Bohrungen exakt zu den jeweiligen Leitungen passen müssen, ist dieses Verfahren zeitaufwendig und damit kostenintensiv.

Die JP 10185013A offenbart ein Paneel für eine Trennwand, in das als Verstärkungsmittel ein Netz eingebaut ist. Das Paneel eignet sich nicht zum Ausgiessen von Deckendurchbrüchen.

Die AT 406 397 B offenbart ein Dichtungselement zum Abdichten von Bauwerksfugen und Rohrdurchlässen. Das Dichtungselement besteht aus einem Textilträger, der mit Kautschuk beschichtet ist und auf dem eine biegeweiche Bleifolie angeordnet ist.

Der Erfindung liegt die Aufgabe zugrunde, eine Schalung der genannten Gattung zu schaffen, welche eine noch einfachere Montage und ein sicheres Vergiessen des Deckendurchbruchs ermöglicht. Die Aufgabe ist gemäss Anspruch 1 gelöst. Ein besonders geeignetes Verfahren zum Vergiessen eines Deckendurchbruchs unter Verwendung einer solchen Schalung ergibt sich aus dem Verfahrensanspruch.

Die erfindungsgemässe Schalung weist einen Rahmen und eine in der Rahmenöffnung angeordnete Tragvorrichtung auf. Zudem ist wenigstens ein flächiges Dichtungselement vorgesehen, das vom Rahmen und der Tragvorrichtung getragen ist. Bei der Montage können die Installationsleitungen, beispielsweise Kunststoffrohre, durch das flächige Dichtungselement hindurchgeführt werden, indem dieses beispielsweise mit einem Messer entsprechend aufgeschnitten wird. Beim Vergiessen des Deckendurchbruchs dichtet das flächige Dichtungselement den Deckendurchbruch ab und wird von der Tragvorrichtung gestützt. Der Rahmen dient sowohl zur Befestigung des flächigen Dichtungselements als auch der Tragvorrichtung. Bei der Montage werden vorzugsweise zuerst der Rahmen und das Dichtungselement im Deckendurchbruch fixiert. Anschliessend wird von unten die Tragvorrichtung am Rahmen befestigt. Schliesslich wird vom Obergeschoss her der Deckendurchbruch ausgegossen.

Nach einer Weiterbildung der Erfindung ist die Grösse des Rahmens an die Abmessungen des Deckendurchbruchs anpassbar. Vorzugsweise ist hierbei vorgesehen, dass der Rahmen aus Winkelprofilen gebildet ist, die relativ zueinander verstellbar sind.

Nach einer Weiterbildung der Erfindung ist vorgesehen, dass das flächige Dichtungselement über den Rahmen gespannt ist. Vorzugsweise ist hierbei vorgesehen, dass das flächige Dichtungselement über den Rahmen gespannt und am Deckendurchbruch festgeklemmt ist. Dies ermöglicht eine besonders einfache Montage, wobei das flächige Dichtungselement beim Einsetzen des Rahmens gleichzeitig von diesem am Deckendurchbruch festklemmbar ist. Hierbei ergibt sich zudem eine hohe Dichtigkeit, insbesondere durch das genannte Überspannen der Rahmenöffnung. Das Dichtungselement ist vorzugsweise eine flexible Folie, beispielsweise aus Kunststoff und kann über den Rahmen gelegt und insbesondere gespannt werden.

Nach einer Weiterbildung der Erfindung ist vorgesehen, dass die Tragvorrichtung durch wenigstens ein längliches Element gebildet ist, das am Rahmen abgestützt ist. Nach einer Weiterbildung der Erfindung ist vorgesehen, dass das längliche Element schlaufenförmig in der Rahmenöffnung verläuft. Dadurch ist es möglich, Installationsleitungen und insbesondere Rohre mit unterschiedlichem Durchmesser durch die Tragvorrichtung bzw. die Schlaufen des länglichen Elements hindurchzuführen. Solche Schlaufen können dann besonders einfach gebildet werden, wenn das längliche Element aus einem flexiblen Band, insbesondere Stahlband gebildet ist.

Nach einer Weiterbildung der Erfindung ist vorgesehen, dass der Rahmen Profile mit U-förmigem Querschnitt aufweist. Einerseits ergibt sich dadurch eine hohe Stabilität des Rahmens und andererseits können die Profile gleichzeitig zur Befestigung des länglichen Elementes der Tragvorrichtung dienen. Hierbei ist vorzugsweise vorgesehen, dass das längliche Element ein Band und insbesondere ein Stahlband ist, das hochkantig in U-Profile des Rahmens eingelegt ist. Das hochkantig eingelegte Stahlband ergibt eine hohe Stabilität der Tragvorrichtung. Zudem ist eine besonders einfache und schnelle Montage möglich. Das Stahlband kann an sehr unterschiedliche Aussenmasse des Rahmens angepasst werden. Eine noch höhere Stabilität kann erreicht werden, wenn gemäss einer Weiterbildung der Erfindung Schlaufen des länglichen Elementes mit Klammern miteinander verbunden sind.

Beim erfindungsgemässen Verfahren wird der Rahmen in den Deckendurchbruch eingesetzt und das Dichtungselement und die Tragvorrichtung am Rahmen befestigt. Das Einsetzen des Rahmens und das Befestigen des Dichtungselements kann im Wesentlichen gleichzeitig erfolgen. Im Dichtungselement wird wenigstens eine Öffnung eingearbeitet und durch diese Öffnung wird eine Installationsleitung hindurchgeführt. Vorzugsweise wird das Dichtungselement gegenüber dieser Installationsleitung abgedichtet. Schliesslich wird der Deckendurchbruch vom Obergeschoss her mit einer Gussmasse ausgegossen.

Ein besonders geeignetes Bauset zur Herstellung einer erfindungsgemässen Verschalung umfasst Profile zur Herstellung des Rahmens, ein flächiges Dichtungselement sowie Mittel zur Herstellung der Tragvorrichtung.

Weitere vorteilhafte Merkmale ergeben sich aus den abhängigen Patentansprüchen, der nachfolgenden Beschreibung sowie der Zeichnung.

Ausführungsbeispiele der Erfindung werden nachfolgend anhand der Zeichnung näher erläutert. Es zeigen:
- Figur 1: schematisch von unten eine räumliche Ansicht eines Deckendurchbruchs mit einer eingesetzten erfindungsgemässen Schalung,
- Figur 2: schematisch eine räumliche Ansicht einzelner auseinander gezogener Teile der erfindungsgemässen Schalung,
- Figur 3: schematisch von unten eine Ansicht eines Deckendurchbruchs mit einem eingelegten Dichtungselement und einem Profil,
- Figur 4: schematisch das Befestigen eines Profils im Deckendurchbruch gemäss Figur 3,
- Figur 5: schematisch das Aufbringen eines Schaumstoffbandes auf ein Profil des Rahmens,
- Figur 6: schematisch ein Profil mit einem aufgeklebten Schaumstoffband,
- Fig. 7 und 8: schematisch einzelne Schritte beim Montieren des Rahmens im Deckendurchbruch,
- Figur 9: schematisch die Montage der Tragvorrichtung,
- Figur 10: schematisch vom Obergeschoss her eine räumliche Ansicht des Deckendurchbruchs mit teilweise montierter Schalung,
- Fig. 11 und 12: schematisch das Hindurchführen einer Installationsleitung,
- Figur 13: schematisch vom Obergeschoss her eine räumliche Draufsicht auf den Deckendurchbruch mit montierter Schalung und zwei hindurchgezogenen Leitungen,
- Figur 14: schematisch das Ausgiessen des Deckendurchbruchs,
- Figur 15: schematisch eine räumliche Ansicht von Einzelteilen einer Schalung gemäss einer Variante,
- Figur 16: schematisch eine räumliche Ansicht einer Schalung gemäss der Variante,
- Figur 17: schematisch eine räumliche Ansicht der Schalung gemäss der Variante zur Illustration der Verstellbarkeit,
- Figur 18: schematisch eine räumliche Ansicht der Variante zur Illustration der Herstellung der Tragvorrichtung,
- Figur 19: schematisch eine räumliche Ansicht der Schalung gemäss der Variante mit aufgesetztem Dichtungselement,
- Figur 20: schematisch ein Durchbruch mit einer eingesetzten Schalung nach der Variante sowie mit mehreren hindurchgeführten Leitungen und
- Figur 21: eine Ansicht gemäss Figur 20, jedoch mit zusätzlichen Leitungen.

Die Figur 1 zeigt von unten einen Abschnitt einer Gebäudedecke 10, in die ein Durchbruch 2 eingearbeitet ist, die vom Untergeschoss in das Obergeschoss führt. Der Durchbruch 2 ist im Wesentlichen rechteckig und besitzt beispielsweise eine Länge von 60 cm und eine Breite von 15 cm. Die Höhe des Durchbruchs 2 beträgt beispielsweise 21 cm. Die Decke 10 kann eine Massiv- oder Holzdecke mit und ohne Brandanforderungen sein. Der Durchbruch 2 kann an eine Gebäudewand anschliessen, zu der parallel eine Kante 5 des Durchbruchs 2 verläuft.

In den Durchbruch 2 ist eine Schalung 1 eingesetzt, die es ermöglicht, bei hindurchgeführten Leitungen den Durchbruch 2 vom Obergeschoss her, beispielsweise mit Beton auszugiessen. Die Schalung 1 dichtet den Durchbruch 2 beim Ausgiessen ab und gewährleistet, dass die Vergussmasse beim Aushärten sicher getragen wird.

Wesentliche Teile der Schalung 1 sind in der Figur 2 dargestellt. Zur Herstellung eines Rahmens 14 sind Profile 24, 24' und 26 vorgesehen. Diese Profile sind vorzugsweise im Querschnitt U-förmig und beispielsweise aus Blech hergestellt. Sie sind wenigstens an einem Ende ablängbar. Zwei Eckverbinder 6 dienen zum Verbinden des Profils 24' mit zwei Profilen 26. Die Winkel zwischen diesen Profilen 24' und 26 sind verstellbar. Dübel 9 dienen zur Befestigung des Profils 24 im Durchbruch 2. Zur Abdichtung der Profile 24, 24' und 26 sind Schaumstoffbänder 7 vorgesehen, die vorzugsweise aufgeklebt sind. Ein flächiges Dichtungselement 18 dient zum Abdichten der Rahmenöffnung des Rahmens 14. Das flächige Dichtungselement 18 ist insbesondere eine Folie, beispielsweise eine flexible Kunststofffolie, die beispielsweise mit einem Messer schneidbar ist. Damit das Dichtungselement 18 beim Ausgiessen des Durchbruchs 2 im Wesentlichen eben bleibt, ist ein Tragelement 16 vorgesehen. Dieses wird vorzugsweise aus einem länglichen Element, beispielsweise einem Stahlband gebildet, das wie ersichtlich hochkant ausgerichtet ist. Die Breite des Tragelements 16 ist so bemessen, dass es in die im Querschnitt U-förmigen Profile 24, 24' und 26 einlegbar ist. Zur weiteren Befestigung des Rahmens 14 im Durchbruch 2 sind Halteelemente 11 vorgesehen, die vom Obergeschoss her in den Durchbruch 2 einsetzbar und mit dem Rahmen 14 verbindbar sind.

Nachfolgend werden anhand der Figuren 3 bis 14 die einzelnen Montageschritte beim Montieren der Schalung 1 näher erläutert.

Mit einem Klappmeter 33 oder einem anderen geeigneten Längenmessinstrument werden die Abmessungen und insbesondere die Länge L und die Breite des Durchbruchs 2 gemessen. Entsprechend der Länge L wird ein Profil 24 abgelängt. In den Durchbruch 2 wird das Dichtungselement 18 eingelegt und mit dem Profil 24 wie ersichtlich festgeklemmt. Das auf das Profil 24 aufgeklebte Schaumstoffband 7 klebt ebenfalls an der Unterseite des Dichtungselements 18. Das Profil 24 wird gemäss Figur 4 mit einer Handbohrmaschine 22 gebohrt und mit Dübeln 9 oder anderen geeigneten Verbindungsmitteln gemäss Figur 4 im Durchbruch 2 befestigt.

Das Profil 24' wird mit zwei Eckverbindern 6 mit zwei entsprechend abgelängten Profilen 26 verbunden. Auf diese drei miteinander verbundenen Profile 26 wird ein Schaumstoffband 7 gemäss den Pfeilen 19 (Fig. 5) aufgeklebt. Dieses Schaumstoffband 7 weist auf seiner Rückseite eine Schutzfolie 17 auf, die abgezogen wird. Die damit freigelegt Fläche des Schaumstoffbandes 7 besitzt eine Klebschicht 34. Die Eckverbinder 6 besitzen jeweils eine Gelenkstelle 35, so dass die beiden Profile 26 gemäss den Pfeilen 20 (Fig. 6) beispielsweise um 135° abgebogen werden können. Insbesondere können diese Profile 26 um mehr als 90° abgebogen werden. Das aufgeklebte Schaumstoffband 7 wird an den Ecken entsprechend gedehnt. Durch das genannte Abbiegen um mehr als 90° ist es in einfacher Weise möglich, diese miteinander verbundenen Profile in den Durchbruch 2 einzuführen.

Die wie oben erwähnt verbundenen Profile 24' und 26 werden vorzugsweise von unten in den Durchbruch 2 eingesetzt. Die beiden Profile 26 greifen hierbei jeweils an ihrem Ende in das bereits montierte Profil 24 ein, wie die Figur 7 zeigt. Das flächige Dichtungselement 18 wird zwischen dem Profil 24' und dem Durchbruch 2 festgeklemmt. Mit einem Fäustel 21 oder einem anderen geeigneten Werkzeug werden gemäss Figur 8 die Profile 26 in das Profil 24' eingeschlagen und an das Dichtungselement 18 angelegt. Die Verbinder 6 sind so ausgebildet, dass sie sich hierbei auf dem Profil 24' verschieben können. Damit ist eine genaue Anpassung des Rahmens 14 an die Länge L des Durchbruchs 2 möglich. Das Dichtungselement 18 ist damit auf dem Rahmen 14 aufgespannt und zwischen dem Rahmen 14 und dem Durchbruch 2 festgeklemmt. An seinem ganzen Umfang ist der Rahmen 14 mit dem Dichtungselement 18 verklebt. Überstehende Bereiche des Dichtungselements 18 werden mit einem geeigneten Werkzeug abgeschnitten.

Als Nächstes wird gemäss der Figur 9 das längliche Tragelement 16 in den Rahmen und insbesondere in die beiden im Querschnitt U-förmigen Profile 24 und 24' eingelegt und damit eine Tragvorrichtung bzw. Stützvorrichtung für das Dichtungselement 18 gebildet. Das längliche Tragelement 16 ist beispielsweise ein federelastisches Band, insbesondere aus Federstahl oder einem anderen geeigneten federelastischen Werkstoff. Es wird so eingelegt, dass es gemäss der Figur 9 Schlaufen bildet, die aneinander anliegen und die in das Profil 24, 24' oder 26 eingreifen. Das Tragelement 16 kann beispielsweise von einer hier nicht gezeigten Rolle abgezogen werden. Ein nicht benötigtes Ende 16a kann mit einer Zange 23 abgetrennt werden. Zur Stabilisierung des Tragelements werden aneinander liegende Bereiche mit den in Figur 1 gezeigten Klammern 31 verbunden. Diese Klammern 31 sind beispielsweise Stahlklammern, welche auf das Tragelement aufgerastet werden können. Im montierten Zustand bildet das Tragelement 16 eine Art Gitter, welches das über den Rahmen gespannte Dichtungselement 18 trägt bzw. von unten stützt.

Für eine zusätzliche Fixierung des Rahmens 14 im Durchbruch 2 werden vom Obergeschoss her gemäss Figur 10 Halteelemente 11 gemäss den Pfeilen 25 eingesetzt. Am oberen Ende weisen die Halteelemente 11 jeweils einen Abbug 12 auf, der gemäss der Figur 13 im Obergeschoss auf der Decke 10 aufliegt. Am unteren Ende besitzen die Halteelemente 11 jeweils mehrere umbiegbare Lappen 13, die über und unterhalb eines Profiles 24 bzw. 24' umgebogen werden, so dass der Rahmen 14 schliesslich an den Halteelementen 11 fixiert ist.

Nach der Befestigung des Rahmens 14 im Durchbruch 2 werden gemäss den Figuren 11 bis 13 Leitungen 136 und 138 durch den Durchbruch 2 hindurchgestossen. Damit dies möglich ist, werden im Dichtungselement 18 entsprechend zwei Öffnungen 29 und 29' (Fig. 13) gemacht. Hierzu werden die Leitungen 136 und 138 jeweils von unten an das Dichtungselement 14 angelegt und mit einem Markierstift 30 wird das Dichtungselement 18 entsprechend mit einem Kreis markiert. Nötigenfalls wird das elastische Tragelement 16 gemäss Figur 11 von Hand verschoben bzw. aufgeweitet. Innerhalb des markierten Kreises wird nun das Dichtungselement 18 sternförmig aufgeschnitten. Hierbei entstehen gemäss Figur 13 dreieckige Lappen 28, die an der Aussenseite der Leitung 136 bzw. 138 anliegen. Das Dichtungselement 18 liegt damit dicht an den Leitungen 136 bzw. 138 an.

Schliesslich wird gemäss Figur 14 die Vergussmasse 27 vom Obergeschoss in den Durchbruch 2 eingefüllt, bis die geforderte Schichtdicke erreicht ist. Durch die oben erwähnte Abdichtung des Durchbruchs 2 mit dem Dichtungselement 18 kann die Vergussmasse 27 nicht unten durch den Durchbruch 2 hindurchgelangen. Das Tragelement 16 verhindert, dass beim Ausgiessen das Dichtungselement 18 über die Deckenunterseite 4 (Fig. 1) durchhängt und somit weitgehend eben gespannt bleibt. Das Tragelement 16 und die Halteelemente 11 können nach dem Aushärten der Vergussmasse 27 entfernt werden. Schliesslich wird von der Unterseite der Durchbruch 2 mit einer geeigneten Masse, beispielsweise mit Gips bis zur Kante 5 ausgefüllt.

Die Figuren 15 bis 21 zeigen die Herstellung einer Schalung 100 gemäss einer weiteren Ausführung der Erfindung. Diese wird mit den in Figur 15 gezeigten Teilen montiert. Diese Teile umfassen das oben erwähnte Dichtungselement 18, zwei Schnüre 130 und 132 oder ähnliche längliche Elemente, zwei im Querschnitt L-förmige Profile 24 und zwei kürzere im Querschnitt ebenfalls L-förmige Profile 126, Metallwinkel 120 sowie Eckklammern 140.

Mit den Profilen 124 und 126 und mit vier Eckklammern 140 wird der in Figur 16 gezeigte Rahmen 14 zusammengebaut. Die Abmessungen des Rahmens 114 sind an die Abmessungen des Durchbruchs 2 angepasst, in welchen die Schalung 100 eingesetzt werden soll. Gegebenenfalls werden die Profile 124 und 126 abgelängt.

Die Figur 17 zeigt einen schmaleren Rahmen 114' und die abzuschneidenden Teil 126'.

Mit den beiden Schnüren 130 und 132 wird ein Tragelement 116 erstellt. Hierbei werden die beiden Schnüre 130 und 132 kreuzweise in den Rahmen 114 eingezogen, wie insbesondere die Figur 18 illustriert. Zur Befestigung der Schnüre 130 und 132 an den Profilen 124 und 126 weisen diese eine Mehrzahl von Ausnehmungen 128 auf, durch welche die Schnüre 130 und 132 hindurchgezogen werden können. Die Schnurenden werden in geeigneter Weise fixiert. Die Schnüre 130 und 132 werden beim Einziehen in die Profile 124 und 126 vergleichsweise straff gespannt, so dass sie das Dichtungselement 18, das gemäss Figur 14 über den Rahmen 114 gespannt wird, stützend wirken.

Der Rahmen 114 mit der Tragvorrichtung 116 und dem Dichtungselement 118 wird in den Durchbruch 2 eingesetzt und mit den Metallwinkeln 120 fixiert. Die Metallwinkel 120 werden einerseits an einem Profil 124 oder 126 befestigt und andererseits beispielsweise mit einem hier nicht gezeigten Dübel im Durchbruch 2 an der Decke 10 fixiert. Die Leitungen 136 und 138 werden gemäss Figur 20 durch die Tragvorrichtung 116 und das Dichtungselement 118 hindurchgeführt, wobei das Dichtungselement 118 wie oben erläutert markiert und geschnitten wird. Die Schnüre 130 und 132 werden entsprechend dem Durchmesser der Leitung 136 bzw. 138 verschoben. Das Dichtungselement 118 kann wie oben erläutert an die Leitung 136 bzw. 138 angelegt und abgedichtet werden. Wie die Figuren 20 und 21 zeigen, können im Wesentlichen beliebige Leitungen in unterschiedlicher Anzahl und unterschiedlichen Durchmessern durch den Durchbruch 2 hindurchgezogen und abgedichtet werden. Das Ausgiessen erfolgt wie bereits oben erläutert.

### Bezugszeichenliste

- 1: Schalung
- 2: Durchbruch
- 3: Gebäudewand
- 4: Deckenunterseite
- 5: Kante
- 6: Eckverbinder
- 7: Schaumstoffband
- 8: Bohrung
- 9: Dübel
- 10: Decke
- 11: Halteelement
- 12: Abbug
- 13: Lappen
- 14: Rahmen
- 15: Doppelpfeil
- 16: Tragelement
- 16a: Ende
- 17: Schutzfolie
- 18: Dichtungselement
- 19: Pfeil
- 20: Pfeil
- 21: Fäustel
- 22: Bohrmaschine
- 23: Zange
- 24: Profil
- 25: Pfeil
- 26: Profil
- 27: Vergussmasse
- 28: Lappen
- 29: Foliendurchbruch
- 30: Stift
- 31: Klammer

- 33: Kappmeter
- 34: Klebschicht
- 35: Gelenkstelle

- 100: Schalung
- 114: Rahmen
- 116: Tragvorrichtung
- 118: Dichtungselement
- 120: Metallwinkel
- 124: Winkelprofil
- 126: Winkelprofil
- 128: Aussparung
- 130: Schnur
- 132: Schnur
- 136: Leitung
- 138: Leitung
- 140: Eckklammer
- L: Länge

## Patentansprüche

1. Schalung für das Vergiessen eines Deckendurchbruchs, der für das Durchführen von einer oder mehreren Installationsleitungen (136, 138) vorgesehen ist, mit einem Rahmen (14, 114) und einer in der Rahmenöffnung angeordneten Tragvorrichtung (16, 116), wobei der Rahmen (14, 114) und die Tragvorrichtung (16, 116) im unteren Bereich des Deckendurchbruchs (2) befestigbar sind und der Bereich des Deckendurchbruchs (2) über der Tragvorrichtung (16, 116) vollständig ausgiessbar ist, **dadurch gekennzeichnet, dass** wenigstens ein flächiges Dichtungselement (18, 118) vorgesehen ist, das vom Rahmen (14, 114) und der Tragvorrichtung (16, 116) gestützt ist und dass die Tragvorrichtung (16, 116) durch wenigstens ein längliches und flexibles Element (16) gebildet ist.

2. Schalung nach Anspruch 1, **dadurch gekennzeichnet, dass** die Grösse des Rahmens (14, 114) an die Abmessung des Deckendurchbruchs anpassbar ist.

3. Schalung nach Anspruch 2, **dadurch gekennzeichnet, dass** der Rahmen (14, 114) aus Profilen (24, 26, 124, 126) gebildet ist, die relativ zueinander verstellbar sind.

4. Schalung nach einem der Ansprüche 1 bis 3, **dadurch gekennzeichnet, dass** das wenigstens eine flächige Dichtungselement (18, 118) über den Rahmen (14, 114) gespannt ist.

5. Schalung nach Anspruch 4, **dadurch gekennzeichnet, dass** das wenigstens eine flächige Dichtungselement (18, 118) zwischen dem Rahmen (14, 114) und dem Durchbruch (2) festgeklemmt ist.

6. Schalung nach einem der Ansprüche 1 bis 5, **dadurch gekennzeichnet, dass** die Tragvorrichtung (16, 116) die Rahmenöffnung überspannt.

7. Schalung nach Anspruch 1, **dadurch gekennzeichnet, dass** das wenigstens eine längliche Element (16, 130, 132) schlaufenförmig in der Rahmenöffnung verläuft.

8. Schalung nach einem der Ansprüche 1 bis 7, **dadurch gekennzeichnet, dass** das wenigstens eine längliche Element (16) ein Federstahlband ist.

9. Schalung nach einem der Ansprüche 1 bis 8, **dadurch gekennzeichnet, dass** das wenigstens eine Dichtungselement (18, 11) eine Folie ist.

10. Schalung nach einem der Ansprüche 1 bis 9, **dadurch gekennzeichnet, dass** das wenigstens eine längliche Element (16, 130, 132) eine Tragvorrichtung mit einer gitterförmigen Struktur bildet.

11. Schalung nach einem der Ansprüche 3 bis 10, **dadurch gekennzeichnet, dass** die Profile (24, 26, 124, 126) einen U-förmigen oder L-förmigen Querschnitt aufweisen.

12. Verfahren zur Herstellung einer Schalung gemäss Anspruch 1, **dadurch gekennzeichnet, dass** der Rahmen (14, 114) aus Profilen (24, 26, 124, 126) hergestellt wird, dass das wenigstens eine flächige Dichtungselement (18, 118) am Rahmen (14, 114) befestigt und von unten mit der Tragvorrichtung (16, 116) gestützt wird, dass zum Durchführen der Installationsleitungen (136, 138) in das Dichtungselement (18, 118) Öffnungen (29, 29') eingearbeitet werden und dass die Tragvorrichtung (16, 116) aus wenigstens einem länglichen und elastischen Element (16, 130, 132) gebildet wird.

13. Bauset zur Herstellung einer Schalung gemäss Anspruch 1, **dadurch gekennzeichnet, dass** es Profile (24, 26, 124, 126) zur Herstellung eines Rahmens (14, 114), ein flächiges Dichtungselement (18, 118) sowie wenigstens ein längliches und flexibles Element (16, 130, 132) zur Herstellung einer Tragvorrichtung bzw. Stützvorrichtung für das Dichtungselement (18, 118) aufweist.

14. Bauset nach Anspruch 13, **dadurch gekennzeichnet, dass** es wenigstens einen Eckverbinder (6) zum biegbaren und längenausgleichenden Verbinden von zwei Profilen (24, 24', 26) aufweist.

15. Bauset nach Anspruch 13 oder 14, **dadurch gekennzeichnet, dass** das wenigstens eine längliche und flexible Element (16, 130, 132) ein flexibles Band (16) insbesondere ein Stahlband oder eine Schnur (130, 132) ist.

## Claims

1. Shuttering for the sealing of a floor penetration which is provided for leading through one or more service lines (136, 138), comprising a frame (14, 114) and a supporting device (16, 116) arranged in the frame opening, wherein the frame (14, 114) and the supporting device (16, 116) can be fastened in the lower region of the floor penetration (2) and the region of the floor penetration (2) above the supporting device (16, 116) can be completely filled, **characterized in that** at least one flat sealing element (18, 118) is provided which is supported by the frame (14, 114) and the supporting device (16, 116) and **in that** the supporting device (16, 116) is formed by at least one elongate and flexible element (16).

2. Shuttering according to Claim 1, **characterized in that** the size of the frame (14, 114) can be adapted to the dimension of the floor penetration.

3. Shuttering according to Claim 2, **characterized in that** the frame (14, 114) is formed from profiles (24, 26, 124, 126) which can be adjusted relative to one another.

4. Shuttering according to one of Claims 1 to 3, **characterized in that** the at least one flat sealing element (18, 118) is stretched over the frame (14, 114).

5. Shuttering according to Claim 4, **characterized in that** the at least one flat sealing element (18, 118) is securely clamped between the frame (14, 114) and the penetration (2).

6. Shuttering according to one of Claims 1 to 5, **characterized in that** the supporting device (16, 116) spans the frame opening.

7. Shuttering according to Claim 1, **characterized in that** the at least one elongate element (16, 130, 132) extends in a looping manner in the frame opening.

8. Shuttering according to one of Claims 1 to 7, **characterized in that** the at least one elongate element (16) is a spring steel strip.

9. Shuttering according to one of Claims 1 to 8, **characterized in that** the at least one sealing element (18, 118) is a film.

10. Shuttering according to one of Claims 1 to 9, **characterized in that** the at least one elongate element (16, 130, 132) forms a supporting device with a grid-shaped structure.

11. Shuttering according to one of Claims 3 to 10, **characterized in that** the profiles (24, 26, 124, 126) have a U-shaped or L-shaped cross section.

12. Method for producing a shuttering according to Claim 1, **characterized in that** the frame (14, 114) is produced from profiles (24, 26, 124, 126), **in that** the at least one flat sealing element (18, 118) is fastened to the frame (14, 114) and is supported from below by the supporting device (16, 116), **in that** openings (29, 29') are made in the sealing element (18, 118) in order to lead through the service lines (136, 138), and **in that** the supporting device (16, 116) is formed from at least one elongate and elastic element (16, 130, 132),

13. Construction kit for producing a shuttering according to claim 1, **characterized in that** it comprises profiles (24, 26, 124, 126) for producing a frame (14, 114), a flat sealing element (18, 118) and at least one elongate and flexible element (16, 130, 132) for producing a supporting device or carrying device for the sealing element (18, 118).

14. Construction kit according to Claim 13, **characterized in that** it comprises at least one corner connector (6) for the flexible and length-compensating connection of two profiles (24, 24', 26) .

15. Construction kit according to Claim 13 or 14, **characterized in that** the at least one elongate and flexible element (16, 130, 132) is a flexible strip (16), in particular a steel strip or a cord (130, 132).

## Revendications

1. Coffrage pour la coulée d'une ouverture dans un plafond, qui est prévue pour le passage d'une ou de plusieurs conduites d'installation (136, 138), comprenant un cadre (14, 114) et un dispositif de support (16, 116) disposé dans l'ouverture du cadre, le cadre (14, 114) et le dispositif de support (16, 116) pouvant être fixés dans la région inférieure de l'ouverture dans le plafond (2) et la région de l'ouverture dans le plafond (2) pouvant être coulée complètement par-dessus le dispositif de support (16, 116), **caractérisé en ce qu'**au moins un élément d'étanchéité plat (18, 118) est prévu, lequel est supporté par le cadre (14, 114) et le dispositif de support (16, 116), et **en ce que** le dispositif de support (16, 116) est formé par au moins un élément allongé et flexible (16).

2. Coffrage selon la, revendication 1, **caractérisé en ce que** la taille du cadre (14, 114) peut être adaptée à la dimension de l'ouverture dans le plafond.

3. Coffrage selon la revendication 2, **caractérisé en ce que** le cadre (14, 114) est formé de profilés (24, 26, 124, 126) qui peuvent être déplacés relativement les uns par rapport aux autres.

4. Coffrage selon l'une quelconque des revendications 1 à 3, **caractérisé en ce que** l'au moins un élément d'étanchéité plat (18, 118) est tendu par-dessus le cadre (14, 114).

5. Coffrage selon la revendication 4, **caractérisé en ce que** l'au moins un élément d'étanchéité plat (18, 118) est serré fermement entre le cadre (14, 114) et l'ouverture (2).

6. Coffrage selon l'une quelconque des revendications 1 à 5, **caractérisé en ce que** le dispositif de support (16, 116) s'étend par-dessus l'ouverture du cadre.

7. Coffrage selon la revendication 1, **caractérisé en ce que** l'au moins un élément allongé (16, 130, 132) s'étend en forme de boucle dans l'ouverture du cadre.

8. Coffrage selon l'une quelconque des revendications 1 à 7, **caractérisé en ce que** l'au moins un élément allongé (16) est une bande d'acier à ressort.

9. Coffrage selon l'une quelconque des revendications 1 à 8, **caractérisé en ce que** l'au moins un élément d'étanchéité (18, 118) est un film.

10. Coffrage selon l'une quelconque des revendications 1 à 9, **caractérisé en ce que** l'au moins un élément allongé (16, 130, 132) forme un dispositif de support avec une structure en treillis.

11. Coffrage selon l'une quelconque des revendications 3 à 10, **caractérisé en ce que** les profilés (24, 26, 124, 126) présentent une section transversale en forme de U ou de L.

12. Procédé de fabrication d'un coffrage selon la revendication 1, **caractérisé en ce que** le cadre (14, 114) est constitué de profilés (24, 26, 124, 126), **en ce que** l'au moins un élément d'étanchéité plat (18, 118) est fixé sur le cadre (14, 114) et est supporté par le dessous par le dispositif de support (16, 116), **en ce que** des orifices (29, 29') sont pratiqués pour le passage des conduites d'installation (136, 138) dans l'élément d'étanchéité (18, 118), et **en ce que** le dispositif de support (16, 116) est formé d'au moins un élément allongé et élastique (16, 130, 132).

13. Ensemble de construction pour la fabrication d'un coffrage selon la revendication 1, **caractérisé en ce qu'**il présente des profilés (24, 26, 124, 126) pour la fabrication d'un cadre (14, 114), un élément d'étanchéité plat (18, 118) ainsi qu'au moins un élément allongé et flexible (16, 130, 132) pour la fabrication d'un dispositif de support ou d'un dispositif porteur pour l'élément d'étanchéité (18, 118).

14. Ensemble de construction selon la revendication 13, **caractérisé en ce qu'**il présente au moins un joint d'angle (6) pour la connexion flexible et compensant les longueurs de deux profilés (24, 24', 26).

15. Ensemble de construction selon la revendication 13 ou 14, **caractérisé en ce que** l'au moins un élément allongé et flexible (16, 130, 132) est une bande flexible (16), en particulier une bande d'acier ou un cordon (130, 132).
